# EUROPÄISCHE PATENTSCHRIFT

(11) **EP 3 462 980 B1**
(45) Veröffentlichungstag und Bekanntmachung des Hinweises auf die Patenterteilung: **22.04.2020**
(21) Anmeldenummer: 17722756.8
(22) Anmeldetag: 10.05.2017
(51) Int. Cl.: A45D 40/00

(54) **SCHEIBENFÖRMIGES KOSMETISCHES PRODUKT**
DISC-SHAPED COSMETIC PRODUCT
PRODUIT COSMÉTIQUE EN FORME DE DISQUE

(30) Priorität: 26.05.2016 DE 102016209182
(43) Veröffentlichungstag der Anmeldung: 10.04.2019
(73) Patentinhaber: Beiersdorf AG, 20253 Hamburg (DE)
(72) Erfinder: VANDERHENST, Rob, 3900 Overpelt (BE)
(86) Internationale Anmeldenummer: PCT/EP2017/061148
(87) Internationale Veröffentlichungsnummer: WO 2017/202610

(56) Entgegenhaltungen:
- WO-A1-83/04167
- FR-A1- 2 259 560
- US-A- 2 276 047

## Beschreibung

Kosmetisches Produkt aufweisend eine feste oder wachsartige Zubereitung, welche von einem mindestens zweiteiligen schalenförmigen Behältnis eingeschlossen ist, wobei das Behältnis durch verschwenken eines Behälterteils in Bezug auf das zweite Behälterteil geöffnet werden kann um einen Teil der Zubereitung freizugeben.

Scheibenförmige Applikatoren für kosmetische Mittel sind aus dem Stand der Technik bekannt. Sowohl in der WO 1983/004167 A, der FR 2259560 B und der US 2276047 B werden scheibenförmige Lippenstifte, die durch ein zweiteiliges Gehäuse geschützt werden, offenbart. Die Gehäusehälften sind ineinander verschwenkbar angeordnet, so dass nach dem Öffnen ein Teil des Umfanges der Lippenstiftscheibe frei liegt. Die Lippenstiftscheibe ist innerhalb des Gehäuses frei drehbar. Dadurch wird eine gleichmäßige Abtragung des Lippenstiftmaterials nicht garantiert.

Applikatoren des Standes der Technik haben folgenden Nachteil. Wird die scheibenförmige Zubereitung nicht gleichmäßig abgetragen, verliert die kreisrunde Scheibe schnell ihre Kreisform und bekommt Abflachungen oder gar Eindellungen.

Ist die Zubereitungsscheibe nicht mehr symmetrisch, neigt die Scheibe zum Verdrehen bei der Applikation, da der größere Radius eine höhere Hebelwirkung verursacht und damit die Stellen mit dem noch vorhandenen größeren Radius aus der Applikationszone wandern. Das führt zu noch stärkerer lokaler Abtragung in Bereichen mit schon geringerem Radius.

Die aus dem Stand der Technik bekannten Produkte weisen eine diskusartig ausgeformte feste und/oder wachsartige kosmetische Zubereitung auf, die im Zentrum von einem rad- und/oder scheibenförmigen Kern (Zubereitungsträger) getragen wird. Die kosmetische Zubereitung ist frei drehbar von einem zweiteiligen Gehäuse umgeben, wobei das erstes und zweite Gehäuseteil eine zylinderförmige Grundstruktur aufweisen, wobei jeweils zwei parallel zueinander angeordneten Zylinderböden über eine Zylinderwand verbunden sind, so dass sich ein seitlich offener Zylinder ausbildet.

Das erste äußere Gehäuseteil, umschießt die Zubereitung zu 50 % des Umfanges, das zweite Gehäuseteil ist innerhalb des ersten Gehäuseteils schwenkbar angeordnet, so dass es aus dem ersten Gehäuseteil herausschwenkt werden kann. Wird das zweite Gehäuseteil aus dem Ersten herausgeschwenkt, bildet sich ein geschlossenes zylinderförmiges Gehäuse, welches die Zubereitung vollständig umschließt.

Zubereitung und die Gehäuseteile sind durch eine im Zentrum verlaufende Achse drehbar verbunden.

Um das Problem des Zurückdrehens der Zubereitung bei ungleichmäßig abgenutzten 'Zubereitungsscheiben' zu verhindern, reicht es nicht die Beweglichkeit (Drehbarkeit) der Scheibe durch eine 'schwergängigere' Achse einzuschränken. Eine schwergängige Achse führt dazu, dass das weiterdrehen der Zubereitung ebenfalls erschwert wird. Das bedeutet, dass man mehr Kraft, also einen stärkeren Druck oder Griff, anwenden muss um mit den Fingern die Zubereitungsscheibe in eine noch nicht abgenutzte Stellung zu bringen. Kosmetische Zubereitungen sind aber in der Regel weich um eine gute Auftragung auf der Haut zu gewährleisten. Weiche Zubereitungen werden daher leicht verformt, wenn sie gedrückt oder wie in den Systemen des Standes der Technik mit dem Fingern weitergedreht werden.

Zudem hat das Weiterdrehen der Zubereitung mit den Fingern den Nachteil, dass von den Fingern Mikroben und Keime auf die Zubereitung übertragen werden können, welche zum Verderb der Zubereitung führen können.

Die Erfindung ist eine Weiterbildung des Standes der Technik und löst dessen Probleme, wodurch eine gleichmäßige Abnutzung der Zubereitung gewährleistet wird, ohne dass die Zubereitung beim Weiterdrehen beschädigt und/oder berührt wird.

Für den Fachmann überraschend war, dass ein kosmetisches Produkt umfassend die Merkmale des Anspruches 1 eine ungleichmäßige Abtragung der Zubereitung verhindern kann.

Bei einem erfinderischen Produkt wird beim Öffnen, durch das Hineinschwenken des zweiten, inneren Gehäuseteils in das erste, äußere Gehäuseteil (Öffnung des Produktes), ein Teil der Zubereitung frei gelegt und der Zubereitungsträger mit der Zubereitung um einen vorbestimmten Winkel automatisch verdreht.

Dazu weisen der Zubereitungsträger oder mit dem Zubereitungsträger verbundene Elemente, wie zum Beispiel ein Achsteil und das zweite Gehäuseteil jeweils Mittel (A und A') auf, die miteinander in Interaktion gelangen können, wenn das innere Gehäuseteil gegenüber dem äußeren Gehäuseteil in die geöffnete Position verschwenkt wird. Die Interaktion führt dazu, dass der Zubereitungsträger der rotatorischen Bewegung des inneren Gehäuseteils folgt (Zwangsdrehung).

Wird das zweite Gehäuseteil wieder aus dem ersten Gehäuseteil in die geschlossene Position herausgeschwenkt (Schließen des Produktes, so dass die Zubereitung komplett von den Gehäusehälften umgeben ist), so tritt keine Interaktion der Mittel A und A' miteinander auf. In der Regel gleiten die Mittel A und A' reibungsarm aneinander vorbei.

Beim Hineinschwenken des zweiten Gehäuseteils in das erste Gehäuseteil wird die diskusartig ausgeformte Zubereitung um einen Winkel A von der Position P (Ausgangsposition) weggedreht, so dass nach einer Anzahl von B Schließ- und Öffnungsvorgängen die Zubereitung sich wieder in Position P befindet, wobei die Anzahl B gleich dem Produkt aus A⁻¹mal 360° ist.

Der Winkel A wird damit durch die Anzahl B der Paare oder aus der Summe der Mittelpunktswinkel (Winkel den ein Kreisbogen eines Kreissegmentes bezogen auf den Mittelpunkt aufspannt) aus Mittel A und/oder A' bestimmt, so dass die Anzahl der Öffnungsvorgänge B zu einer vollen Drehung des Zubereitungsträgers bzw. der Zubereitungsscheibe führt.

Vorteilhaft ist es, wenn der Winkel A im Bereich von 15° bis 90°, insbesondere im Bereich von 20° bis 72° liegt.

Um jedoch ein Zurückdrehen beim Schließvorgang zu verhindern, ist es Vorteilhaft, dass das äußere Gehäuseteil und die Achse oder der Zubereitungsträger jeweils Mittel (B und B') aufweisen, die durch ihre Interaktion eine Rotation der Zubereitung entgegen der Rotationsrichtung die beim Öffnen des ersten Gehäuseteils erfolgt, unterbinden (Rückdrehsicherung).

Die Mittel A/A' und B/B' können so gestaltet sein, dass die Mittel eine sägezahnförmige Ausprägung besitzen, wobei jedes Mittel eine steile, nahezu senkrechte Flanke und eine rampenartig ansteigende Flanke aufweist und wobei die Anordnung innerhalb eines Mittelpaars zentrosymmetrisch ist, so dass beim Zusammenführen der Mittel während der Rotation von innerem bzw. äußerem Gehäuseteil gegenüber der Achse oder dem Zubereitungsträger, die steilen Flanken der Mittel gegeneinanderstoßen und sich blockieren, während in entgegengesetzter Rotationsrichtung die rampenartig ansteigenden Flanken ein aneinander vorbei gleiten der Mittel ermöglichen.

Vorteilhaft ist es ein oder mehrere Mittel A, A', B oder B' federnd anzuordnen um ein aneinander Vorbeigleiten zu erleichtern.

Das erfindungsgemäße Produkt ist besonders vorteilhaft für Deozubereitungen oder Antitranspirantzubereitungen geeignet, da hier eine Auftragung unter der Achsel eine große Zubereitungsfläche erfordert. Vorteilhaft als Deo- oder Antitransüirantprodukt ist es, wenn die Zubereitung einen Außendurchmesser von 6 bis 12 cm aufweist. In entsprechend kleineren Abmessungen, 3 bis 5 cm Außendurchmesser der Zubereitung, ist das Produkt für Lippenpflegezubereitungen geeignet.

Die Zubereitungen lassen sich mittels Gießtechnik mit dem Zubereitungsträger verbinden, wobei der Zubereitungsträger von der Zubereitung radial umschlossen wird. Vorteilhaft ist es, wenn der Zubereitungsträger Vorsprünge oder Hinterschneidungen aufweist, die eine bessere Verankerung der Zubereitung auf dem Zubereitungsträger ermöglichen.

Der Zubereitungsträger kann einteilig oder mehrteilig aufgebaut sein, so dass sich bei mehrteiligem Aufbau im Zentrum des Zubereitungsträgers eine Nabe zur Rotation um die das erste und zweite Gehäuseteil verbindende Achse ausbildet bzw. bei einteiligen Aufbau der Zubereitungsträger selbst die Nabe zur Rotation um die das erste und zweite Gehäuseteil verbindende Achse bildet.

Anhand der schematischen Zeichnungen eines Ausführungsbeispiels wird die Erfindung näher erläutert.
Figur 1 zeigt eine besondere Ausführungsform eines aus sechs Teilen zusammengesetzten erfindungsgemäßen Produktes in einer 'Explosionsdarstellung'
Figur 2 zeigt das erste Gehäuseteil
Figur 3 zeigt das zweite Gehäuseteil
Figur 4 zeigt das zweite Achsteil
Figur 5 zeigt das erste Achsteil
Figur 6 zeigt den Zubereitungsträger mit aufgebrachter Zubereitung
Figur 7 zeigt einen Schnitt durch das zusammengesetzte Produkt.
Figur 8a bis 8c zeigen die Stellung der Mittel A und B bei unterschiedlicher Stellung des ersten und zweiten Gehäuseteils

Folgende Bezugszeichen werden für die sechs Teile verwendet:
- 1: erstes (äußeres) Gehäuseteil
- 2: zweites (inneres) Gehäuseteil
- 3: Zubereitungsträger
- 4: Zubereitung (Ringförmig auf dem Zubereitungsträger)
- 5: zweites Achsteil
- 6: erstes Achsteil

Figur 1 zeigt ein erfindungsgemäßes Produkt als Explosionszeichnung. Die einzelnen Teile sind in den Figuren 2 bis 6 detaillierter wiedergegeben.

Das erste Gehäuseteil 1 hat annähernd die Form eines Zylindersegmentes und weist auf der Hauptachse angeordnete Öffnungen 11 und 12 auf, welche das Lagern auf einer Achse ermöglichen. Das zweite Gehäuseteil 2 hat ebenfalls einer einem Zylindersegment angenäherte Formgebung und weist auf der Hauptachse ebenfalls zwei Öffnungen 21 und 22 zur Lagerung auf einer Achse auf.

Erstes und zweites Gehäuseteil sind so dimensioniert, das das zweite Gehäuseteil innerhalb des ersten Gehäuseteils zu liegen kommen kann, wobei der Abstand zwischen ersten und zweiten Gehäuseteil so gering wie möglich ist.

Die Achse, mit dem das zweite Gehäuseteil innerhalb des ersten Gehäuseteils beweglich gehalten wird, ist in dieser Ausführungsform zweiteilig aufgebaut. Das erste Achsteil 6 weist einen zylindrischen Vorsprung 61 auf, der im zusammengesetzten Zustand durch das Zentrum des Zubereitungsträgers 3 und das zweite Gehäuseteil 2 hindurchtritt.

Im montierten Zustand des exemplarisch anhand der Figuren beschriebenen Produktes hält die Achse 6 das zweite Gehäuseteil 2, den Zubereitungsträger 3 mit aufgetragener Zubereitung 4 und das zweite Achsteil 5 innerhalb des ersten Gehäuseteils (Figur 7). Das Achsteil 6 schließt in der exemplarisch dargestellten Ausführungsform beidseitig bündig mit dem ersten Gehäuseteil 1 ab (Figur 7 - Bereiche H).

Durch Kupplungselemente 62 am Achsteil 6 und dazu korrespondierenden Aussparungen 13 am Gehäuseteil 1 wird eine verdrehfeste Verbindung von Achse und erstem Gehäuseteil geschaffen. Das bedeutet das erste Achsteil 6 und das erste Gehäuseteil 1 können nach dem Zusammenbau nicht gegeneinander verdreht werden und bilden so eine starre Einheit.

Das zweite Achsteil 5 sitzt drehbar auf dem Vorsprung 61 des ersten Achsteils 6.

Das zweite Gehäuseteil 2 weist in die Öffnung 22 hineinragende Vorsprünge 23 auf, die im zusammengesetzten Zustand mit korrespondierenden Vorsprüngen 52 des zweiten Achsteils 5 in Verbindung stehen, so dass eine Verdrehung des zweiten Gehäuseteils 2 gegenüber dem zweiten Achsteil 5 nur bis zu einem gewissen Winkel möglich ist. Wird dieser Winkel überschritten, so drückt einer der Vorsprünge 23 des zweiten Gehäuseteils 2 gegen einen der Vorsprünge 52 des zweiten Achsteils 5. Das zweite Achsteil 5 dreht sich dadurch mit dem Gehäuseteil 2 mit. Der Winkel mit dem sich das zweite Achsteil bei der Öffnung des zweiten Gehäuseteils dreht, hängt von der Breite der Vorsprünge 23 und 52 ab, die einem Kreisbogen eines Kreissegmentes entsprechen. Die Summe der Mittelpunktswinkel dieser Kreisbögen entspricht dem Drehwinkel des zweiten Achsteils. Dieser Ablauf ist schematisch in den Figuren 8a-d dargestellt.

Figur 8a zeigt die Stellung der Vorsprünge 23 und 52 im geschlossenen Zustand. Wird das Produkt geöffnet, also des zweite Gehäuseteil 2 gegenüber dem ersten so verdreht, das sich das zweite Gehäuseteil 2 in das erste Gehäuseteil 1 hineindreht (Drehung im Uhrzeigersinn), so bewegt sich der Vorsprung 23 in Richtung des Vorsprunges 52 des ersten Achsteil 5.

Figur 8b zeigt die Stellung der Vorsprünge 23 und 52 im Zustand der vollständigen Öffnung des Produktes. Der Vorsprung 23 des zweiten Gehäuseteils liegt am Vorsprung 52 des zweiten Achsteils 5 an, das zweite Achsteil 5 hat sich gegenüber der in Figur 8a dargestellten Situation um den Winkel alpha (α) im Uhrzeigersinn verdreht.

Figur 8c zeigt die Stellung der Vorsprünge 23 und 52 im Zustand des halb geschlossenen Produktes. Die Vorsprünge 23 des zweiten Gehäuseteils haben sich von der in Figur 8b gezeigten Position um den Winkel beta (β) im Uhrzeigersinn wegbewegt und berühren die Vorsprünge 52 des zweiten Achsteils noch nicht.

Erstes und zweites Achsteil 5 und 6 weisen sägezahnförmige Mittel 51 (Mittel A) und 52 (Mittel B) auf, die mit den im Zubereitungsträger 3 angeordneten Mitteln 31 und 32 (Mittel A' und B') interagieren können. Die Mittel 31 und 32 des Zubereitungsträgers 3 sind zentrosymmetrisch um die Achsdurchführung abwechselnd so angeordnet, dass sägezahnförmige Vorsprünge wechselseitig aus dem Zubereitungsträger heraustreten/herausragen.

Vorteilhaft ist es den Zubereitungsträger vollständig symmetrisch aufzubauen, so dass es bei der Montage des Zubereitungsträgers keine Rolle spielt, welche Seite dem ersten oder zweiten Achsteil gegenüberliegt.

Wird bei dem exemplarisch in den Figuren dargestellten erfindungsgemäßen Produkt das zweite Gehäuseteil in das erste Gehäuseteil verschwenkt (Öffnungsvorgang) und damit das zweite Achsteil 5 wie oben beschrieben verdreht, so drückt ein sägezahnförmiger Vorsprung 51 (Mittel A) am zweiten Gehäuseteil 2 mit seiner steilen Flanke auf den korrespondierenden Vorsprung 32 (Mittel A') am Zubereitungsträger 3, was zu einer dem zweiten Gehäuseteil gleichlaufenden Rotation des Zubereitungsträgers führt.

Beim diesem Öffnungsvorgang gleiten die Vorsprünge 63 des zweiten Achsteils 6 über die federnd gelagerten Vorsprünge 31 des Zubereitungsträgers, wodurch keine Blockage, die ein Verdrehen des Zubereitungsträgers 3 verhindert, erfolgt.

Beim Herausschwenken des zweiten Gehäuseteils aus dem ersten Gehäuseteil (Schließvorgang) wird durch die sägezahnförmigen Vorsprünge 63 (Mittel B) am ersten Achsteil 6 wird in Verbindung mit den korrespondierenden Vorsprüngen 33 (Mittel B') am Zubereitungsträger 3, eine Rotation des Zubereitungsträgers in Schließrichtung verhindert. Beim Schließvorgang gleiten die Vorsprünge 51 des zweiten Achsteils 5 über die federnd gelagerten Vorsprünge 32 des Zubereitungsträgers, dadurch entsteht keine Blockage die ein Verdrehen des Zubereitungsträgers 3 zur Folge hat.

## Patentansprüche

1. Kosmetisches Produkt zur Aufbringung einer kosmetischen Zubereitung auf die Haut aufweisend
- eine diskusartig ausgeformte formstabile Zubereitung in einer Position P,
- wobei die Zubereitung im Zentrum einen rad- und/oder scheibenförmigen Kern, also ein Zubereitungsträger, trägt,
- ein mindestens zweiteiliges Gehäuse aufweisend
- ein erstes, äußeres Gehäuseteil und zweites, inneres Gehäuseteil mit zylinderförmige Grundstruktur, aufweisend jeweils zwei parallel zueinander angeordneten Zylinderböden die über eine Zylinderwand verbunden sind, so dass sich ein seitlich offener Zylinder, also ein Zylindersegment, ausbildet,
- wobei Zubereitungsträger, erstes und zweites Gehäuseteil durch eine ein- oder mehrteilige Achse drehbar verbunden sind,
- wobei das erste äußere Gehäuseteil, die Zubereitung zu mindestens 40 % des Umfanges umschließt und
- das zweite Gehäuseteil innerhalb des ersten Gehäuseteils schwenkbar angeordnet ist und es aus dem ersten Gehäuseteil herausschwenkt werden kann, so dass sich ein geschlossenes zylinderförmiges Gehäuse ausbildet, welches die Zubereitung vollständig umschließt,
- die Zubereitung keinen Kontakt zum ersten und zweiten Gehäuseteil hat wobei das innere Gehäuseteil und die Achse oder der Zubereitungsträger jeweils Mittel aufweist, die miteinander dann in Interaktion gelangen können, wenn das innere Gehäuseteil gegenüber dem äußeren Gehäuseteil in die geöffnete Position verschwenkt wird, wobei die Interaktion dazu führt, das die Zubereitung der rotatorischen Bewegung des inneren Gehäuseteils folgt, also eine Zwangsdrehung, **dadurch gekennzeichnet, dass**
- das zweite Gehäuseteil und der Zubereitungsträger Mittel aufweisen, die beim Hineinschwenken des zweiten Gehäuseteils in das erste Gehäuseteil in Verbindung treten, so dass der Zubereitungsträger zumindest für eine Teildrehung des zweiten Gehäuseteils mitgeführt wird,
- so dass beim Hineinschwenken des zweiten Gehäuseteils in das erste Gehäuseteil die diskusartig ausgeformte Zubereitung um einen Winkel A von der Position P weggedreht wird, wobei nach einer Anzahl von B Schließ- und Öffnungsvorgängen die Zubereitung sich wieder in Position P befindet, wobei die Anzahl B gleich dem Produkt aus A⁻¹mal 360° ist.

2. Kosmetisches Produkt nach mindestens einem der der vorhergehenden Ansprüche, **dadurch gekennzeichnet, dass** das äußere Gehäuseteil und die Achse oder der Zubereitungsträger jeweils Mittel aufweisen, die durch ihre Interaktion eine Rotation der Zubereitung entgegen der Rotationsrichtung die beim Öffnen des ersten Gehäuseteils erfolgt unterbinden, also eine Rückdrehsicherung.

3. Kosmetisches Produkt nach Anspruch 2 oder 3, **dadurch gekennzeichnet, dass** die Mittel eine sägezahnförmige Ausprägung besitzen, wobei jedes Mittel eine steile, nahezu senkrechte Flanke und eine rampenartig ansteigende Flanke aufweist und wobei die Anordnung innerhalb eines Mittelpaars zentrosymmetrisch zur Drehachse ist, so dass beim Zusammenführen der Mittel während der Rotation von innerem bzw. äußerem Gehäuseteil gegenüber der Achse oder dem Zubereitungsträger, die steilen Flanken der Mittel gegeneinanderstoßen und sich blockieren, während in entgegengesetzter Rotationsrichtung die rampenartig ansteigenden Flanken ein aneinander vorbei gleiten der Mittel ermöglichen.

4. Kosmetisches Produkt nach mindesten einem der vorhergehenden Ansprüche, **dadurch gekennzeichnet, dass** der Winkel A im Bereich von 15° bis 90°, insbesondere im Bereich von 20° bis 72° liegt.

5. Kosmetisches Produkt nach mindesten einem der vorhergehenden Ansprüche, **dadurch gekennzeichnet, dass** der Zubereitungsträger eine Nabe aufweist.

6. Kosmetisches Produkt nach mindesten einem der vorhergehenden Ansprüche, **dadurch gekennzeichnet, dass** die Zubereitung einen Schmelzpunkt oberhalb von 50 Grad Celsius aufweist.

7. Kosmetisches Produkt nach mindesten einem der vorhergehenden Ansprüche, **dadurch gekennzeichnet, dass** die Zubereitung eine kosmetische Zubereitung ist.

8. Kosmetisches Produkt nach mindesten einem der vorhergehenden Ansprüche, **dadurch gekennzeichnet, dass** die Zubereitung eine Antitranspirantzubereitung ist.

9. Kosmetisches Produkt nach mindesten einem der vorhergehenden Ansprüche, **dadurch gekennzeichnet, dass** die Zubereitung eine Deodorantzubereitung ist.

10. Kosmetisches Produkt nach mindesten einem der vorhergehenden Ansprüche, **dadurch gekennzeichnet, dass** die Zubereitung eine Lippenfärbe-/Lippenpflegezubereitung ist.

11. Kosmetisches Produkt nach mindesten einem der vorhergehenden Ansprüche, **dadurch gekennzeichnet, dass** die Zubereitung eine Fußpflegezubereitung, insbesondere eine Zubereitung zur Hornhautreduktion und/oder Fußschweißreduktion ist.

## Claims

1. Cosmetic product for applying a cosmetic preparation to the skin, having
- a discoid, dimensionally stable preparation in a position P,
- wherein, in its centre, the preparation carries a wheel-shaped and/or disc-shaped core, that is to say a preparation carrier,
- an at least two-part housing having
- a first, outer housing part and a second, inner housing part of cylindrical basic structure, each having two cylinder bases, which are arranged parallel to one another and are connected via a cylinder wall, a laterally open cylinder, that is to say a cylinder segment, being formed as a result,
- wherein the preparation carrier and the first and second housing parts are connected in a rotatable manner by an axis body in one or more parts,
- the first, outer housing part encloses the preparation over up to at least 40% of the circumference thereof, and
- the second housing part is arranged in a pivotable manner within the first housing part and can be pivoted out of the first housing part, a closed cylindrical housing, which fully encloses the preparation, being formed as a result,
- the preparation has no contact with the first and second housing parts,
wherein the inner housing part and the axis body or the preparation carrier each have means which can interact with one another when the inner housing part is pivoted into the open position in relation to the outer housing part, wherein the interaction results in the preparation following the rotary movement of the inner housing part, that is to say it results in forced rotation, **characterized in that**
- the second housing part and the preparation carrier have means which connect when the second housing part is pivoted into the first housing part, and therefore the preparation carrier is carried along at least over part of the rotation of the second housing part,
- and therefore, when the second housing part is pivoted into the first housing part, the discoid preparation is pivoted away from the position P by an angle A, wherein, following a number of B closing and opening operations, the preparation is located back in position P, where the number B is equal to the product of A⁻¹ times 360°.

2. Cosmetic product according to at least one of the preceding claims, **characterized in that** the outer housing part and the axis body or the preparation carrier each have means which interact to prevent rotation of the preparation counter to the direction of rotation which is present when the first housing part opens, that is to say said means provide a reverse-rotation lock.

3. Cosmetic product according to Claim 2 or 3, **characterized in that** the means are embodied in sawtooth form, wherein each means has a steep, more or less vertical flank and a flank which slopes up in the manner of a ramp, and wherein the arrangement within a pair of means is centrosymmetrical in relation to the axis of rotation, and therefore, when the means are brought together during the rotation of the inner and/or outer housing part in relation to the axis body or the preparation carrier, the steep flanks of the means strike against one another and block one another, whereas, in the opposite direction of rotation, the flanks which slope up in the manner of a ramp allow the means to slide past one another.

4. Cosmetic product according to at least one of the preceding claims, **characterized in that** the angle A ranges from 15° to 90°, in particular ranges from 20 to 72°.

5. Cosmetic product according to at least one of the preceding claims, **characterized in that** the preparation carrier has a hub.

6. Cosmetic product according to at least one of the preceding claims, **characterized in that** the preparation has a melting point above 50 degrees Celsius.

7. Cosmetic product according to at least one of the preceding claims, **characterized in that** the preparation is a cosmetic preparation.

8. Cosmetic product according to at least one of the preceding claims, **characterized in that** the preparation is an antiperspirant preparation.

9. Cosmetic product according to at least one of the preceding claims, **characterized in that** the preparation is a deodorant preparation.

10. Cosmetic product according to at least one of the preceding claims, **characterized in that** the preparation is a lip-colour/lip-care preparation.

11. Cosmetic product according to at least one of the preceding claims, **characterized in that** the preparation is a foot-care preparation, in particular a callus-reduction preparation and/or a preparation for reducing foot perspiration.

## Revendications

1. Article cosmétique permettant d'appliquer une préparation cosmétique sur la peau et présentant :
- une préparation de forme stable, configurée en forme de disque, en une position P,
la préparation portant en son centre une âme en forme de roue et/ou en forme de disque, qui forme un support pour la préparation,
- un boîtier en au moins deux pièces présentant :
- une première partie de boîtier, extérieure, et une deuxième partie de boîtier, intérieure, dont la structure de base est de forme cylindrique, qui présentent chacune deux fonds cylindriques disposés parallèlement l'un à l'autre et reliés par une paroi cylindrique de telle sorte que soit formé un cylindre ouvert latéralement, à savoir un segment de cylindre,
- le support de préparation, la première et la deuxième partie de boîtier étant reliés à rotation par un axe en une ou plusieurs parties,
- la première partie de boîtier, extérieure, entourant la préparation sur au moins 40 % de sa périphérie et
- la deuxième partie de boîtier étant disposée dans la première partie de boîtier de manière à pouvoir pivoter et basculer hors de la première partie de boîtier de telle sorte que l'on obtient un boîtier en forme de cylindre fermé qui entoure complètement la préparation,
- la préparation n'ayant aucun contact avec la première et la deuxième partie de boîtier, la partie intérieure de boîtier ainsi que l'axe ou le support de préparation présentant chacun des moyens qui peuvent entrer en interaction mutuelle lorsque la partie intérieure de boîtier bascule dans la position ouverte par rapport à la partie extérieure de boîtier, l'interaction entraînant que la préparation suit le déplacement de rotation de la partie intérieure de boîtier et subit donc une rotation forcée,
**caractérisé en ce que**
la deuxième partie de boîtier et le support de la préparation présentent des moyens qui, lorsque la deuxième partie de boîtier pivote pour pénétrer dans la première partie de boîtier, entrent en liaison de telle sorte que le support de préparation est entraîné au moins sur une partie de la rotation de la deuxième partie de boîtier,
**en ce que** lorsque la deuxième partie de boîtier bascule à l'intérieur de la première partie de boîtier, la préparation en forme de disque est éloignée d'un angle A de la position P et
**en ce qu'**après un nombre B d'opérations de fermeture et d'ouverture, la préparation se retrouve en position P, le nombre B étant identique au produit de A⁻¹ par 360°.

2. Article cosmétique selon au moins l'une des revendications précédentes, **caractérisé en ce que** la partie extérieure du boîtier et l'axe ou le support de préparation présentent chacun des moyens dont l'interaction empêche une rotation de la préparation en opposition au sens de rotation qui a lieu lors de l'ouverture de la première partie de boîtier et qui forment donc un blocage anti-retour en rotation.

3. Article cosmétique selon la revendication 2 ou 3, **caractérisé en ce que** les moyens possèdent une forme en dents de scie, chaque moyen présentant un flanc accusé presque vertical et un flanc montant en pente, l'agencement à l'intérieur d'une paire de moyens étant à symétrie centrée par rapport à l'axe de rotation de telle sorte que lorsque les moyens sont rapprochés pendant la rotation de la partie intérieure ou de la partie extérieure du boîtier par rapport à l'axe ou le support de préparation, les flancs accusés des moyens viennent buter l'un contre l'autre et se bloquent, tandis que dans le sens de rotation opposé, les flancs remontant en pente permettent un glissement des moyens les uns sur les autres.

4. Article cosmétique selon au moins l'une des revendications précédentes, **caractérisé en ce que** l'angle A est compris dans la plage de 15° à 90° et en particulier dans la plage de 20° à 72°.

5. Article cosmétique selon au moins l'une des revendications précédentes, **caractérisé en ce que** le support de préparation présente un moyeu.

6. Article cosmétique selon au moins l'une des revendications précédentes, **caractérisé en ce que** la préparation présente un point de fusion supérieur à 50 degrés Celsius.

7. Article cosmétique selon au moins l'une des revendications précédentes, **caractérisé en ce que** la préparation est une préparation cosmétique.

8. Article cosmétique selon au moins l'une des revendications précédentes, **caractérisé en ce que** la préparation est une préparation anti-transpirante.

9. Article cosmétique selon au moins l'une des revendications précédentes, **caractérisé en ce que** la préparation est une préparation désodorisante.

10. Article cosmétique selon au moins l'une des revendications précédentes, **caractérisé en ce que** la préparation est une préparation de coloration et/ou de soins des lèvres.

11. Article cosmétique selon au moins l'une des revendications précédentes, **caractérisé en ce que** la préparation est une préparation de soin des pieds, en particulier une préparation de réduction des cals et/ou de réduction de la transpiration des pieds.
